# EUROPÄISCHE PATENTANMELDUNG

(11) **EP 4 517 170 A1**
(43) Veröffentlichungstag der Anmeldung: **05.03.2025**
(21) Anmeldenummer: 23194809.2
(22) Anmeldetag: 01.09.2023
(51) Int. Cl.: F23M 5/02

(54) **BIOMASSE-HEIZKESSEL UND HERSTELLUNGSVERFAHREN FÜR EINEN BIOMASSE-HEIZKESSEL**

(71) Anmelder: Fröling Heizkessel- und Behälterbau Ges.m.b.H., 4710 Grieskirchen (AT)
(72) Erfinder: HUTTERER, Ernst, Grieskirchen (AT)
(74) Vertreter: SONN Patentanwälte GmbH & Co KG

(57) **Zusammenfassung**

Die Erfindung betrifft einen Biomasse-Heizkessel (1) für einen Biomasse-Festbrennstoff, insbesondere Pellets und/oder Hackgut, aufweisend:
ein Kesselgehäuse (2),
eine Brennkammer (3) innerhalb des Kesselgehäuses (2) und
eine Auskleidung (4) für die Brennkammer (3), welche gestapelte Seitenwandsteine (7), insbesondere Schamottsteine oder Feuerbetonsteine, aufweist,
wobei
die Seitenwandsteine (7) jeweils an einer ersten Seite (14), insbesondere an einer Oberseite (18)/Unterseite (19), zumindest einen Vorsprung (15) und an einer der ersten Seite (14) gegenüberliegenden zweiten Seite (16), insbesondere an einer Unterseite (19)/Oberseite (18), zumindest eine vorzugsweise dem Vorsprung (15) entsprechende Vertiefung (17) aufweisen, so dass übereinander gestapelte Seitenwandsteine (7) gegen eine Verschiebung in horizontaler Richtung (54) gesichert sind.

Des Weiteren betrifft die Erfindung ein Verfahren zu Herstellung eines Biomasse-Heizkessels (1) und eine Verwendung eines Bausteins mit zumindest einem Vorsprung (15) an einer ersten Seite (14) und zumindest einer Vertiefung (17) an einer der ersten Seite (14) gegenüberliegenden zweiten Seite (16).

## Beschreibung

Die Erfindung betrifft einen Biomasse-Heizkessel für einen Biomasse-Festbrennstoff, insbesondere Pellets und/oder Hackgut, aufweisend:
ein Kesselgehäuse,
eine Brennkammer innerhalb des Kesselgehäuses und
eine Auskleidung für die Brennkammer, welche gestapelte Seitenwandsteine, insbesondere Schamottsteine oder Feuerbetonsteine, aufweist.

Des Weiteren betrifft die Erfindung ein Verfahren zur Herstellung eines Biomasse-Heizkessels und eine Verwendung eines Bausteins mit zumindest einem Vorsprung an einer ersten Seite und zumindest einer Vertiefung an einer der ersten Seite gegenüberliegenden zweiten Seite.

Biomasse-Heizkessel werden zur Wärmeerzeugung eingesetzt. Um die Bauteile des Biomasse-Heizkessels und Gegenstände in dessen unmittelbaren Umgebung vor den hohen Temperaturen in der Brennkammer zu schützen, werden Auskleidungen mit hitzebeständigen Seitenwandsteinen eingesetzt, die die Brennkammer umgeben und dabei isolieren.

Um die Brennkammer auszukleiden, werden die Seitenwandsteine im Stand der Technik bei der Herstellung von Biomasse-Heizkessel mit Mörtel stoffschlüssig miteinander verbunden und einzelne Seitenwandsteine mittels mechanischer Halteelemente am Kesselgehäuse fixiert. Die Verbindung der Seitenwandsteine untereinander und mit dem Kesselgehäuse ist bislang erforderlich, weil sich die Seitenwandsteine durch die hohen Temperaturen in der Brennkammer von bis zu 1000°C ausdehnen und es dadurch häufig zu Versetzungen der Seitenwandsteine kommt. Allerdings können dennoch weiterhin vereinzelt Versetzungen von Seitenwandsteinen auftreten, da aufgrund der hohen Temperaturen in der Brennkammer Risse im Mörtel entstehen können. Nachteilig ist auch, dass durch das Verwenden von Mörtel zwischen den Seitenwandsteinen und die Montage der mechanischen Halteelemente der Herstellungsaufwand des Biomasse-Heizkessels erhöht wird. Die bislang eingesetzte Lösung, um Versetzungen von Seitenwandsteinen in Biomasse-Heizkesseln zu vermeiden, ist somit nicht zufriedenstellend.

Aus anderen Gebieten des Standes der Technik sind Steine zur Begrenzung eines Brennraums oder für Schornsteine von Öfen zu anderen Zwecken bekannt.

Beispielsweise offenbart die EP 0 954 723 A1 feuerfeste Steine für Abzugsrohrwände für Ringöfen zum Brennen von Kohlenstoffanoden, die bei der Herstellung von Aluminium verwendet werden. Die Steine greifen ineinander, um das Durchbiegen und Zusammenbrechen von Abzugsrohrwänden und das Eindringen von Füllmaterial zwischen den Steinen zu verhindern.

Die US 5,277,580 A offenbart ebenfalls feuerfeste Steine zur Anwendung bei Rauchfängen und in Hochtemperaturöfen, insbesondere metallurgischen Öfen und Verbrennungsanlagen, die mithilfe von zusätzlichen Befestigungsmitteln fixiert sind und ineinandergreifen, um nicht durch Explosionen innerhalb des Ofens bewegt zu werden.

Aus CN 204268893 U sind des Weiteren Steine für Industrieöfen bekannt.

Im Lichte dieser Ausführungen ist es Aufgabe der vorliegenden Erfindung, die Nachteile des Standes der Technik zu lindern oder gar gänzlich zu beseitigen. Vorzugsweise ist es Aufgabe der vorliegenden Erfindung, den Herstellungsaufwand bei einem Biomasse-Heizkessel der eingangs erwähnten Art zu reduzieren und gleichzeitig mögliche Versetzungen von Seitenwandsteinen zu verhindern.

Gelöst wird diese Aufgabe durch einen Biomasse-Heizkessel nach Anspruch 1, die Verwendung eines Bausteins bei einem Biomasse-Heizkessel nach Anspruch 14 sowie ein Verfahren zur Herstellung eines Biomasse-Heizkessels nach Anspruch 15.

Erfindungsgemäß ist bei einem Biomasse-Heizkessel der eingangs erwähnten Art vorgesehen, dass die Seitenwandsteine jeweils an einer ersten Seite, insbesondere an einer Oberseite/Unterseite, zumindest einen Vorsprung und an einer der ersten Seite gegenüberliegenden zweiten Seite, insbesondere an einer Unterseite/Oberseite, zumindest eine vorzugsweise dem Vorsprung entsprechende Vertiefung aufweisen, so dass übereinander gestapelte Seitenwandsteine gegen eine Verschiebung in horizontaler Richtung gesichert sind. Vorteilhafterweise wird auf diese Weise ein Versetzen von aneinander angrenzenden Seitenwandsteinen aufgrund von Wärmeausdehnung und anschließender Abkühlung in horizontaler Richtung verhindert. Dadurch, dass die Vorsprünge der Seitwandsteine in die Vertiefungen angrenzender Seitenwandsteine eingreifen, sind keine zusätzlichen mechanischen Halteelemente an einzelnen Seitenwandsteinen oder stoffschlüssige Verbindungsmittel wie Mörtel oder Kleber zwischen den Seitenwandsteinen erforderlich. Selbstverständlich können dennoch Mörtel, Kleber und/oder mechanische Halteelemente eingesetzt werden, um die Seitenwandsteine zusätzlich zu fixieren. Bevorzugt sind jedoch keine stoffschlüssigen Verbindungsmittel, insbesondere Mörtel und Kleber, sowie keine mechanischen Halteelemente zwischen den Seitenwandsteinen vorgesehen. Dadurch wird der Herstellungsaufwand des Biomasse-Heizkessels vorteilhafterweise reduziert. Durch das Aneinanderfügen der Seitenwandsteine und das Eingreifen der Vorsprünge der Seitenwandsteine in die Vertiefungen anderer Seitenwandsteine entsteht eine gegen Versatz einzelner Seitenwandsteine gesicherte Auskleidung für den Brennraum. Bevorzugt ist der zumindest eine Vorsprung derart ausgebildet, dass ein translatorischer Versatz übereinander gestapelter Seitenwandsteine in alle horizontalen Richtungen verhindert wird. Bei einer besonders bevorzugten Ausführungsform der Erfindung wird durch das Eingreifen der Vorsprünge in die Vertiefungen auch eine Rotation der Seitenwandsteine relativ zueinander um eine vertikale Achse in Folge von Wärmeausdehnungen und Abkühlung verhindert. Bei einer Abkühlung der Seitenwandsteine werden diese aufgrund der in die Vertiefungen eingreifenden Vorsprünge wieder in die ursprüngliche Position gerückt. Bevorzugt weist die Auskleidung eine Vielzahl an Seitenwandsteinen mit zumindest einem Vorsprung an der ersten Seite und zumindest einer Vertiefung an der zweiten Seite auf. Die Auskleidung kann neben derartigen Seitenwandsteinen auch andere Seitenwandsteine aufweisen. Beispielsweise kann vorgesehen sein, dass neben Seitenwandsteinen mit zumindest einem Vorsprung an der ersten Seite und zumindest einer Vertiefung an der zweiten Seite auch Seitenwandsteine vorhanden sind, die beispielsweise keine Vorsprünge und keine Vertiefungen, nur Vorsprünge an den ersten Seiten oder nur Vertiefungen an den zweiten Seiten aufweisen. Die Seitenwandsteine sind vorzugsweise Steine, die zur Auskleidung einer insbesondere vertikalen Seitenwand des Brennraums vorgesehen sind. Neben den Seitenwandsteinen kann die Auskleidung auch beispielsweise Grundsteine und/oder Abdecksteine aufweisen, die beispielsweise eine Unterseite oder eine Oberseite an oder in der Brennkammer abdecken können. Diese Grundsteine und/oder Abdecksteine können sich von den Seitenwandsteinen hinsichtlich der Form und/oder Befestigungsweise unterscheiden. Der zumindest eine Vorsprung an den Seitenwandsteinen steht vorzugsweise mindestens 10 Millimeter (mm), insbesondere mindestens 12 mm oder mindestens 14 mm, von der ersten Seite ab. Die zumindest eine Vertiefung an den Seitenwandsteinen erstreckt sich vorzugsweise mindestens 11 mm, insbesondere mindestens 13 mm oder mindestens 15 mm von der zweiten Seite in den jeweiligen Seitenwandstein hinein. Beispielsweise kann der Vorsprung an der höchsten Stelle eine vertikale Erstreckung von im Wesentlichen 15 mm gegenüber der umliegenden ersten Fläche aufweisen. Entsprechend kann die Vertiefung an der tiefsten Stelle eine vertikale Erstreckung von im Wesentlichen 19 mm gegenüber der umliegenden zweiten Seite aufweisen. Die Seitenwandsteine besitzen vorzugsweise einen im Wesentlichen quaderförmigen Grundkörper. Zudem können Eckverbindungssteine vorgesehen sein, die beispielsweise einen im Wesentlichen L-förmigen Grundkörper besitzen können. Die Kanten des Grundkörpers können abgerundet sein. Der zumindest eine Vorsprung und die zumindest eine Vertiefung können von den Kanten des Grundkörpers beabstandet sein. Besonders bevorzugt ist, wenn der zumindest eine Vorsprung an der Oberseite der Seitenwandsteine und die zumindest eine Vertiefung an der Unterseite der Seitenwandsteine angeordnet ist. Selbstverständlich ist es aber auch die Umkehrung dieser Anordnung möglich. In diesem Fall sind der zumindest eine Vorsprung an der Unterseite der Seitenwandsteine und die zumindest eine Vertiefung an der Oberseite der Seitenwandsteine angeordnet. Die erste Seite ist vorzugsweise parallel zur zweiten Seite ausgerichtet. Übereinander gestapelte Seitenwandsteine werden besonders gut gegen Versatz gesichert, wenn die Form der zumindest einen Vertiefung eines Seitenwandsteins im Wesentlichen der Form des zumindest einen Vorsprungs des Seitenwandsteins entspricht. Bei einer Ausführungsform der Erfindung ist dies bei allen Seitenwandsteinen mit Vorsprüngen und Vertiefungen der Auskleidung so vorgesehen. Die erfindungsgemäßen Seitenwandsteine der Auskleidung mit den Vorsprüngen und Vertiefungen können allesamt identisch oder unterschiedlich insbesondere hinsichtlich der Größe, Form und der Anzahl an Vertiefungen und Vorsprüngen ausgebildet sein. Zumindest ein Seitenwandstein, vorzugsweise mehrere Seitenwandsteine, können mehrere Vorsprünge und mehrere Vertiefungen aufweisen. Die Vorsprünge und/oder die Vertiefungen jeweils eines oder mehrerer Seitenwandsteine können im Wesentlichen gleich oder unterschiedlich ausgestaltet sein. Vorzugsweise entspricht bei Seitenwandsteinen mit mehreren Vorsprüngen und mehreren Vertiefungen die Anzahl an Vorsprüngen auch der Anzahl an Vertiefungen. Die Seitenwandsteine bestehen vorzugsweise aus Schamotte oder Feuerbeton. Schamotte ist bei der Herstellung typischerweise zunächst eine flüssige Masse, die unter Druck gepresst und ausgehärtet wird. Zur Herstellung von Feuerbeton wird meist eine pulvrige Masse als Ausgangsprodukt verwendet, die mit Wasser in eine Form gegossen, gerüttelt, ausgeschalt und getempert wird. (Die die Seitenwandsteine aufweisende Auskleidung kann bei einer bevorzugten Ausführungsform der Erfindung vier Seitenwände sowie eine Deckfläche aufweisen. Die Deckfläche kann durch Abdecksteine gebildet sein, die sich von den Seitenwandsteinen unterscheiden. Der Biomasse-Heizkessel kann beispielsweise eine Heizleistung zwischen 20 kW und 2000 kW aufweisen. In dem Biomasse-Heizkessel wird Biomasse-Festbrennstoff vergast und in Wärmeenergie umgesetzt. Biomasse bezeichnet in dieser Offenbarung ausschließlich tierische und pflanzliche Erzeugnisse und entspricht dem energietechnischen Biomasse-Begriff. Beispiele für Biomasse-Festbrennstoffe sind Holzstücke, Holzpellets, Holz-Hackschnitzel, Stroh und Getreide. Bei dem Biomasse-Heizkessel kann es sich insbesondere um einen Holzpellets-Heizkessel und/oder einen Holz-Hackgut-Heizkessel handeln. Das Kesselgehäuse bildet eine Grundstruktur für die Brennkammer aus und weist vorzugsweise Strukturelemente aus Metall, insbesondere Blech, auf.

Richtungsangaben und Orientierungen in dieser Offenbarung beziehen sich auf den bestimmungsgemäßen Gebrauchszustand eines Biomasse-Heizkessels. Die vertikale Richtung ist dabei eine Richtung parallel zur Erdbeschleunigung. Die Seitenwandsteine sind im Wesentlichen in vertikale Richtung übereinandergestapelt.

Die Seitenwandsteine können beispielsweise eine Länge zwischen 150 und 600 mm, eine Breite zwischen 50 mm und 200 mm und eine Höhe zwischen 70 mm und 600 mm aufweisen.

Der Herstellungsaufwand des Biomasse-Heizkessels wird deutlich reduziert, wenn mehrere, insbesondere alle, übereinander gestapelten Seitenwandsteine der Auskleidung ausschließlich durch Formschluss und/oder Kraftschluss zwischen den Seitenwandsteinen gegen eine Verschiebung in horizontaler Richtung gesichert sind. Die Seitenwandsteine sind bei dieser Ausführungsform also nicht stoffschlüssig, beispielsweise durch einen Kleber oder Mörtel, verbunden. Die Kontaktflächen zwischen den Seitenwandsteinen sind daher frei von stoffschlüssigen Verbindungsmitteln. Die Seitenwandsteine können vorzugsweise werkzeuglos zu einem Stapel innerhalb der Auskleidung zusammengefügt und bei Bedarf wieder gelöst werden.

Bei einer Ausführungsform der Erfindung ist vorgesehen, dass jeweils an einem oder mehreren, insbesondere allen, Seitenwandsteinen der Auskleidung in Draufsicht gesehen der zumindest eine Vorsprung und die zumindest eine Vertiefung insbesondere fluchtend übereinander angeordnet sind. Der zumindest eine Vorsprung und die zumindest eine Vertiefung zumindest eines Seitenwandsteins sind daher an einer gedachten gemeinsamen vertikalen Achse angeordnet. Wenn ein Seitenwandstein mehrere Vorsprünge und eine gleiche Anzahl an Vertiefungen aufweist, können entsprechend in Draufsicht des Seitenwandsteins gesehen die Vorsprünge jeweils mit einer Vertiefung fluchtend übereinander angeordnet sein. Anders ausgedrückt kann ein Seitenwandstein mit mehreren Vorsprüngen und mehreren Vertiefungen mehrere parallele gedachte vertikale Achsen aufweisen, die jeweils durch einen Vorsprung und durch eine Vertiefung des Seitenwandsteins verlaufen. Es können mehrere solcher Seitenwandsteine mit mehreren Vorsprüngen und mehreren Vertiefungen vorgesehen sein.

Für eine leichte Stapelbarkeit ist es günstig, wenn bei jeweils einem oder mehreren, insbesondere allen, Seitenwandsteinen die Form des zumindest einen Vorsprungs und die Form der zumindest einen Vertiefung im Wesentlichen gleich sind. Bei dieser Ausführungsform entspricht der zumindest eine Vorsprung zumindest eines Seitenwandsteins im Wesentlichen der zumindest einen Vertiefung.

Um Verschiebungen zu vermeiden, ist es günstig, wenn der zumindest eine Vorsprung bei jeweils einem oder mehreren, insbesondere allen, Seitenwandsteinen zumindest zwei gegenüber der ersten Seite geneigte, vorzugsweise gerade, Flächen aufweist. Durch die geneigten Flächen wird das Zusammenfügen zweier Seitenwandsteine erleichtert und gleichzeitig dennoch ein Versatz der Seitenwandsteine verhindert. Die geneigten Flächen können mit der ersten Seite im Querschnitt betrachtet einen spitzen Winkel einschließen, der zwischen 3° bis 87°, vorzugsweise 40° bis 80°, beispielsweise im Wesentlichen 60°, beträgt. Der spitze Winkel liegt bevorzugt innerhalb des jeweiligen Seitenwandsteins. Vorzugsweise sind die geneigten Flächen um im Wesentlichen 90° um eine vertikale Achse zueinander gedreht. Besonders bevorzugt ist, wenn der Vorsprung vier geneigte Flächen aufweist, die jeweils um 90° um eine vertikale Achse zu den benachbarten geneigten Flächen gedreht sind. Analog zum Vorsprung kann auch die zumindest eine Vertiefung zumindest zwei gegenüber der ersten Seite geneigte, vorzugsweise gerade, Flächen aufweisen. Analog zum Vorsprung können die geneigten Flächen der Vertiefung im Querschnitt betrachtet einen stumpfen Winkel mit der zweiten Seite einschließen, der zwischen 93° bis 177°, vorzugsweise 100° bis 140°, beispielsweise im Wesentlichen 120°, beträgt. Der stumpfe Winkel liegt bevorzugt innerhalb des jeweiligen Seitenwandsteins.

Gemäß einer bevorzugten Ausführungsform kann vorgesehen sein, dass bei jeweils einem oder mehreren, insbesondere allen, Seitenwandsteinen der zumindest eine Vorsprung die Form eines vorzugsweise viereckigen, insbesondere quadratischen, Pyramidenstumpfes aufweist. Die Oberseite des Pyramidenstumpfes kann parallel zur ersten Seite des jeweiligen Seitenwandsteins, an dem der Vorsprung angeordnet ist, orientiert sein.

Zumindest ein Seitenwandstein, vorzugsweise mehrere Seitenwandsteine, insbesondere alle Seitenwandsteine, kann/können jeweils mehrere Vorsprünge und mehrere Vertiefungen besitzen. Die Vorsprünge eines Seitenwandsteins können im Wesentlichen gleich oder unterschiedlich ausgebildet sein. Die Vertiefungen eines Seitenwandsteins können im Wesentlichen gleich oder unterschiedlich ausgebildet sein. Die Vorsprünge und/oder Vertiefungen von mehreren Seitenwandsteinen können ebenfalls im Wesentlichen gleich oder unterschiedlich ausgebildet sein. Bevorzugt ist, wenn ein oder mehrere Seitenwandsteine jeweils eine gleiche Anzahl an Vertiefungen wie Vorsprünge aufweist.

Um die Stapelbarkeit der Seitenwandsteine zu vereinfachen, ist es günstig, wenn die Vorsprünge des zumindest einen Seitenwandsteins auf einer gedachten ersten Geraden entlang der ersten Seite und die Vertiefungen des zumindest einen Seitenwandsteins an einer gedachten zweiten Geraden entlang der zweiten Seite angeordnet sind. Bei einer Ausführungsform der Erfindung können mehrere, insbesondere alle, Seitenwandsteine auf diese Weise ausgebildet sein. Bevorzugt ist, wenn der Abstand zwischen einem äußersten Vorsprung eines Seitenwandsteines und der Kante zwischen der ersten Seite des Grundkörpers und der dem äußersten Vorsprung nächstgelegenen Stirnseite des Grundkörpers im Wesentlichen der Hälfte des Abstands zwischen zwei benachbarten Vorsprüngen des Seitenwandsteins entspricht.

Um beispielsweise die Montage von Sensoren oder Rohren, die in den Brennraum führen, zu ermöglichen oder einen Biomasse-Festbrennstoff in die Brennkammer einzuführen, kann zumindest ein Seitenwandstein, vorzugsweise mehrere Seitenwandsteine, zumindest eine Ausnehmung, insbesondere eine von einer ersten Seitenfläche zu einer zweiten Seitenfläche des zumindest einen Seitenwandsteins durchführende Ausnehmung, aufweisen. Die Ausnehmung kann einen Durchmesser von zumindest 10mm, insbesondere zumindest 20 mm, aufweisen. Die Ausnehmung kann beispielsweise einen maximalen Durchmesser von bis zu 100 mm aufweisen. Bevorzugt führt die Ausnehmung von der ersten Seitenfläche zur zweiten Seitenfläche. Die erste Seitenfläche und die zweite Seitenfläche sind von der ersten Seite und der zweiten Seite des Seitenwandsteins verschieden. Die erste und die zweite Seitenfläche können einander gegenüber liegen. Die Ausnehmung kann umfangseitig geschlossen und dadurch ein Loch bilden oder geöffnet sein. Besonders bevorzugt ist, wenn die Ausnehmung eine Durchgangsöffnung ist, die sich in horizontale Richtung erstreckt. Insbesondere ist es günstig, wenn die Durchgangsöffnung eine Verbindung vom Kesselgehäuse in den Brennraum bildet.

Bei einer Ausführungsform der Erfindung weist der Biomasse-Heizkessel eine Luftzufuhreinrichtung auf, die dazu eingerichtet ist, Luft durch die zumindest eine Ausnehmung in die Brennkammer einzuführen. Zu diesem Zweck kann ein Rohr der Luftzufuhreinrichtung zumindest teilweise in die Ausnehmung eingefügt sein. Die Luftzufuhreinrichtung kann ein Gebläse aufweisen. Über die zumindest eine Ausnehmung kann beispielsweise Primär-, Sekundär- und/oder Tertiärluft in die Brennkammer geleitet werden. Entsprechend kann die Ausnehmung als Primärluftzufuhröffnung, als Sekundärluftzufuhröffnung und/oder als Tertiärluftzufuhröffnung ausgebildet sein.

Bei einer Ausführungsform der Erfindung weist der Biomasse-Heizkessel ein Zündgebläse auf, das dazu eingerichtet ist, Heißluft zum Anzünden des Biomasse-Festbrennstoffes durch die zumindest eine Ausnehmung in die Brennkammer einzuführen. Zu diesem Zweck kann ein Rohr der Luftzufuhreinrichtung zumindest teilweise in die Ausnehmung eingefügt sein. Das Zündgebläse kann eine Heizeinrichtung aufweisen, die eine Heißluft mit einer Temperatur von zumindest 500 °C erzeugen kann.

Bei einer Ausführungsform der Erfindung weist der Biomasse-Heizkessel eine Zuführeinrichtung für den Biomasse-Festbrennstoff auf, die dazu eingerichtet ist, den Biomasse-Festbrennstoff durch eine Stoker-Anschlussöffnung der Auskleidung in die Brennkammer einzuführen. Die Zuführeinrichtung kann den Biomasse-Festbrennstoff von einem Depot entnehmen, das innerhalb oder außerhalb des Biomasse-Heizkessels angeordnet sein kann. Die Zuführeinrichtung kann beispielsweise eine Drehschnecke aufweisen, die dazu eingerichtet ist, den Biomasse-Festbrennstoff in die Brennkammer zu fördern.

Bei einer Ausführungsform der Erfindung weist der Biomasse-Heizkessel eine Bildaufnahmeeinrichtung auf, die durch die Ausnehmung in den Brennraum geführt ist oder in die Ausnehmung aufgenommen ist. Die Bildaufnahmeeinrichtung kann eine Kamera und eine Verbindungsleitung zur Verbindung mit einer Prozessoreinheit des Biomasse-Heizkessels aufweisen. Die Verbindungsleitung kann durch die Ausnehmung zu der Prozessoreinheit des Biomasse-Brennwertkessels geführt werden. Mithilfe der Kamera kann Bildmaterial des Brennraums erfasst werden. Die Kamera kann in der Ausnehmung oder an einer Seitenfläche eines Seitenwandsteins angeordnet sein.

Bei einer Ausführungsform der Erfindung weist der Biomasse-Heizkessel eine Messeinrichtung auf, die einen Sensor, beispielsweise einen Temperatur-, Druck- oder Feuchtigkeitssensor, besitzt, der durch die Ausnehmung in den Brennraum geführt ist oder in die Ausnehmung aufgenommen ist. Der Sensor kann einen Sensorkopf und eine Verbindungsleitung aufweisen. Der Sensor kann mithilfe der Verbindungsleitung mit einer Steuerungs- und/oder Regelungseinrichtung des Biomasse-Heizkessels verbunden sein. Die Verbindungsleitung des Sensors kann durch die Ausnehmung zu der Steuerungs- und/oder Regelungseinrichtung geführt werden. Der Sensorkopf kann an bzw. in der Ausnehmung oder an einer Seitenfläche eines Seitenwandsteins angeordnet sein.

Bei einer bevorzugten Ausführungsform weist die Brennkammer eine Primärverbrennungszone zur Primärverbrennung des Biomasse-Festbrennstoffs und eine Sekundärverbrennungszone zur Sekundärverbrennung der bei der Primärverbrennung entstehenden Verbrennungsgase, vorzugsweise zudem eine Tertiärverbrennungszone, auch als Ausbrandzone bezeichnet, zur weiteren Nachverbrennung der Verbrennungsgase bzw. zur Emissionsreduktion auf. Bevorzugt weist der Biomasse-Heizkessel einen Rost, insbesondere einen Vorschubrost auf, wobei sich die Primärverbrennungszone vom Rost nach oben erstreckt. Die Sekundärverbrennungszone schließt gasströmungstechnisch an die Primärverbrennungszone an. Die Tertiärverbrennungszone schließt gasströmungstechnisch an die Sekundärverbrennungszone an. Bevorzugt erstreckt sich die Tertiärverbrennungszone oberhalb der Sekundärverbrennungszone. Bevorzugt weist die Auskleidung eine Anordnung von Abdecksteinen, insbesondere ein unteres Gewölbe, auf, welche die Tertiärverbrennungszone von der Sekundärverbrennungszone trennt, wobei ein Umlenkkanal zur Umlenkung der Verbrennungsgase von der Sekundärzur Tertiärverbrennungszone von den Abdecksteinen freigelassen sein kann. Darüber hinaus kann die Auskleidung weitere Abdecksteine, insbesondere ein oberes Gewölbe, aufweisen, welches die Tertiärverbrennungszone nach oben begrenzen kann.

Bei einer bevorzugten Ausführungsform weist die Auskleidung eine Auslassöffnung zum Abführen von nachverbrannten Verbrennungsgasen, d.h. Rauchgasen, aus der Tertiärverbrennungszone auf. Die Auslassöffnung ist bevorzugt mit einem Wärmetauscher verbunden, in dem die Rauchgase ihre Wärme an ein Wärmeaustauschmedium, insbesondere Wasser, abgeben. Zu diesem Zweck kann der Wärmetauscher zumindest einen Steigzug und/oder zumindest einen Sturzzug aufweisen. Der Steigzug bzw. Sturzzug ist eine Durchführung, insbesondere ein Rohr, des Wärmetauschers, durch welche die durch die Verbrennung erzeugten Rauchgase durchtreten und dabei Wärmeenergie an ein Wärmetauschmedium, insbesondere Wasser, abgeben können. Im Betrieb des Biomasse-Heizkessels werden die Rauchgase in dem Steigzug nach oben bzw. in dem Sturzzug nach unten geführt. Der Steigzug bzw. der Sturzzug bildet somit jeweils einen Teil des Rauchgasweges. Weiters kann der Wärmetauscher einen Ausgang aufweisen, über den die Rauchgase nach dem Durchströmen des Wärmetauschers, insbesondere in Richtung eines Kamins, abgeleitet werden können. Bevorzugt ist die Auslassöffnung von der Brennkammer zum Wärmetauscher von mehreren Seitenwandsteinen der Auskleidung beschränkt. Darüber hinaus kann die Auskleidung zumindest eine Brennkammertür-Öffnung ausbilden, welche mit einer Brennkammertür verschließbar ist. Um den Biomasse-Festbrennstoff in den Brennraum einzuführen, kann weiters eine Einführöffnung vorgesehen sein, welche bevorzugt von mehreren Seitenwandsteinen der Auskleidung begrenzt ist. Über diese Einführöffnung kann der Biomasse-Festbrennstoff beispielsweise mithilfe einer Förderschnecke in den Brennraum gefördert werden.

Die Erfindung betrifft auch die Verwendung eines Bausteins mit zumindest einem Vorsprung an einer ersten Seite, insbesondere an einer Oberseite/Unterseite, und zumindest einer vorzugsweise dem Vorsprung entsprechenden Vertiefung an einer der ersten Seite gegenüberliegenden zweiten Seite, insbesondere an einer Unterseite/Oberseite, als Seitenwandstein für eine Auskleidung einer Brennkammer eines Biomasse-Heizkessels zur Erzielung einer Sicherung übereinander gestapelte Seitenwandsteine gegen eine Verschiebung in horizontaler Richtung. Hinsichtlich der Vorteile, Merkmale und Effekte dieser Verwendung wird auf die obigen Ausführungen verwiesen, die auf die Verwendung des Bausteins als Seitenwandstein zur Auskleidung an der oder um die Brennkammer eines Biomasse-Heizkessels übertragbar sind.

Die Erfindung betrifft auch ein Verfahren zur Herstellung eines Biomasse-Heizkessels für einen Biomasse-Festbrennstoff mit einer Brennkammer und einer Auskleidung an der, in der oder um die Brennkammer, dadurch gekennzeichnet, dass die Auskleidung durch Stapeln von Seitenwandsteinen gebildet wird, welche Seitenwandsteine jeweils an einer ersten Seite, insbesondere an einer Oberseite/Unterseite, zumindest einen Vorsprung und an einer der ersten Seite gegenüberliegenden zweiten Seite, insbesondere an einer Unterseite/Oberseite, zumindest eine vorzugsweise dem Vorsprung entsprechende Vertiefung aufweisen, so dass übereinander gestapelte Seitenwandsteine gegen eine Verschiebung in horizontaler Richtung gesichert sind. Die Auskleidung kann demnach durch Stapeln der Seitenwandsteine erzeugt werden, wobei vorzugsweise kein stoffschlüssiges Verbindungsmittel eingesetzt wird. Beim Stapeln werden die Vorsprünge der Seitenwandsteine in die Vertiefungen benachbarter Seitenwandsteine eingeführt, um einen Form- und/oder Reibschluss zwischen den Seitenwandsteinen herzustellen. Hinsichtlich der Vorteile, Merkmale und Effekte dieses Verfahrens wird auf die obigen Ausführungen verwiesen, die auf das Verfahren übertragbar sind.

Nachfolgend wird die Erfindung anhand von Figuren beschrieben, auf die sie jedoch nicht beschränkt sein soll. Es zeigen:
Fig. 1 einen Schnitt durch einen Biomasse-Heizkessel mit einer Auskleidung;
Fig. 2A und Fig. 2B jeweils eine Auskleidung eines Biomasse-Heizkessels in einer Schrägansicht; Fig. 2C die Auskleidung in einer aufgeschnittenen Ansicht von hinten;
Fig. 3A und Fig. 3B jeweils eine geschnittene Ansicht der Auskleidung von Fig. 2A-C;
Fig. 4 eine Seitenwand der Auskleidung im Längsschnitt;
Fig. 5A zeigt einen Seitenwandstein ohne Ausnehmung; Fig. 5B zeigt den Seitenwandstein in einem Längsschnitt; Fig. 5C zeigt den Seitenwandstein in einem Querschnitt; und
Fig. 6A zeigt einen Seitenwandstein mit hier zwei Ausnehmungen; Fig. 6B zeigt den Seitenwandstein in einem Längsschnitt; Fig. 6C zeigt den Seitenwandstein in einem Querschnitt.

Fig. 1 zeigt einen Schnitt durch einen Biomasse-Heizkessel 1 für einen Biomasse-Festbrennstoff (nicht gezeigt), wie beispielsweise Pellets oder Hackgut. Der Biomasse-Heizkessel 1 weist ein Kesselgehäuse 2 auf, in dem eine Brennkammer 3 mit einer Primärverbrennungszone 3A oberhalb eines Rosts 3B, hier eines Vorschubrosts, einer Sekundärverbrennungszone 3C oberhalb der Primärverbrennungszone 3A und eine Tertiärverbrennungszone 3D oberhalb der Sekundärverbrennungszone 3C angeordnet ist, so dass der Biomasse-Festbrennstoff in der Brennkammer 3 vergast bzw. nachverbrannt werden kann. Um die umliegenden Teile des Biomasse-Heizkessels 1 sowie Gegenstände in der Umgebung vor den hohen Temperaturen innerhalb der Brennkammer 3 zu schützen, ist eine Auskleidung 4 für die Brennkammer 3 vorgesehen. Die Auskleidung 4 ist an einer Innenwandung 5 des Kesselgehäuses 2 angeordnet und umgibt die Brennkammer 3.

Fig. 2A und Fig. 2B zeigen die Auskleidung 4 in zwei unterschiedlichen Schrägansichten. Die Auskleidung 4 weist mehrere Seitenwände 6, nämlich eine vordere 6a, eine linke 6b, eine rechte 6c und eine hintere Seitenwand 6d, auf, die durch übereinander gestapelte Seitenwandsteine 7 gebildet werden. Die Seitenwandsteine 7 bestehen beispielsweise aus Feuerbeton. Des Weiteren weist die Auskleidung 4 ein oberes Gewölbe 8A auf, das aus geneigt angeordneten Abdecksteinen 9 zusammengesetzt ist, die beispielsweise ebenfalls aus Feuerbeton bestehen können. In Fig. 2C ist erkennbar, dass die Auskleidung 4 ein die Tertiärverbrennungszone 3D von der Sekundärverbrennungszone 3C trennendes unteres Gewölbe 50 aufweist, so dass ein Umlenkkanal 10 zur Umlenkung der Verbrennungsgase von der Sekundärverbrennungszone 3C am unteren Gewölbe 50 vorbei in die Tertiärverbrennungszone 3D, auch Ausbrandzone genannt, gebildet ist. Das untere Gewölbe 50 ist durch weitere geneigt angeordnete Abdecksteine 9 gebildet. Zum Abführen von nachverbrannten Verbrennungsgasen, d.h. Rauchgasen, aus der Tertiärverbrennungszone 3D weist die Auskleidung 4 eine Auslassöffnung 11 auf, die mit einem Wärmetauscher 55 (nur schematisch in Fig. 1 ersichtlich) verbunden ist, in dem die Rauchgase ihre Wärme an ein Wärmeaustauschmedium, insbesondere Wasser, abgeben. Nach dem Durchströmen des Wärmetauschers 55 werden die Rauchgase über einen Kamin (nicht dargestellt) abgeleitet. Die Auskleidung 4 bildet die Auslassöffnung 11 zum Wärmetauscher 55 aus, ebenso wie Brennkammertür-Öffnungen 12, welche mit Brennkammertüren 20 verschließbar sind. Um den Biomasse-Festbrennstoff in den Brennraum 3 einzuführen, ist weiters eine Einführöffnung 13 vorgesehen, welche von mehreren Seitenwandsteinen 7 begrenzt ist. Über diese Einführöffnung 13 kann der Biomasse-Festbrennstoff beispielsweise mithilfe einer (nicht gezeigten) Förderschnecke in den Brennraum 3 gefördert werden. In mehreren Seitenwandsteinen 7 sind unten noch näher zu beschreibende Ausnehmungen 26 vorgesehen.

Fig. 3A und Fig. 3B zeigen eine aufgeschnittene Ansicht der Auskleidung 4 aus Fig. 2A-C.

Fig. 4 zeigt eine Seitenwand 6 der Auskleidung 4 im Längsschnitt. Die Seitenwand 6 wird durch eine Vielzahl an übereinander angeordneten Seitenwandsteinen 7 gebildet, wobei ein Teil der Seitenwandsteine 7 einen quaderförmigen Grundkörper 51 aufweist. Andere Seitenwandsteine sind beispielsweise als Ecksteine ausgebildet, die zum Beispiel einen L-förmigen Querschnitt aufweisen können. Die überwiegende Anzahl der Seitenwandsteine 7 der dargestellten Seitenwand weist an einer ersten Seite 14 jeweils zumindest einen Vorsprung 15 und an einer der ersten Seite 14 gegenüberliegenden zweiten Seite 16 zumindest eine Vertiefung 17 auf (siehe auch Fig. 5A). Die ersten Seiten 14 werden in der gezeigten Darstellung durch Oberseiten 18 der Seitenwandsteine 7 gebildet. Die zweiten Seiten 16 werden in der gezeigten Darstellung durch Unterseiten 19 der Seitenwandsteine gebildet. Die Auskleidung 4 weist Seitenwandsteine 7a mit mehreren Vorsprüngen 15 und mehreren Vertiefungen 17 auf. Die Auskleidung 4 kann aber auch Seitenwandsteine mit nur einem einzigen Vorsprung 15 und nur einer einzigen Vertiefung 17 aufweisen (nicht gezeigt). Die Seitenwandsteine 7a können sich nicht nur hinsichtlich der Anzahl an Vorsprüngen 15 und Vertiefungen 17 unterscheiden, sondern auch in Bezug auf die Größe und Form. Durch das Eingreifen der Vorsprünge 15 in die Vertiefungen 17 wird eine stabile Seitenwand 6 ohne stoffschlüssige Verbindungsmittel zwischen den Seitenwandsteinen 7 wie Mörtel oder Kleber gebildet. Durch das Eingreifen der Vorsprünge 15 in die Vertiefungen 17 sowie durch die Gewichtskraft der Seitenwandsteine 7 wird eine form- und kraftschlüssige Verbindung zwischen den Seitenwandsteinen 7 hergestellt. Aufgrund der Aufnahme der Vorsprünge 15 in die Vertiefungen 17 werden Versetzungen der Seitenwandsteine 7 relativ zueinander in sämtliche horizontalen Richtungen 54 aufgrund von Wärmeausdehnungen und anschließendem Abkühlen vermieden. Beim Abkühlen werden die Seitenwandsteine 7 aufgrund der in den Vertiefungen 17 aufgenommenen Vorsprünge 15 wieder in ihre ursprüngliche Ausgangslage zurückbewegt.

Neben den Seitenwandsteinen 7a weist die Seitenwand 6 noch Seitenwandsteine 7b mit ausschließlich Vertiefungen 17 sowie Seitenwandsteine 7c mit ausschließlich Vorsprüngen 15 auf. Die Auskleidung 4 bildet zudem eine Einfuhröffnung 13 für den Biomasse-Festbrennstoff sowie eine Öffnung 12 auf, die mit der Brennkammertür 20 verschließbar ist. Die Brennkammertür 20 kann zum Beispiel für Wartungsarbeiten genutzt werden.

Fig. 5A zeigt einen Seitenwandstein 7a mit mehreren Vorsprüngen 15 und mehreren Vertiefungen 17. Die Vertiefungen 17 sind insbesondere in Fig. 5B erkennbar, die einen Längsschnitt des Seitenwandsteins 7a zeigt. Der Seitenwandstein 7a besitzt einen quaderförmigen Grundkörper 51. Der Grundkörper 51 weist eine Oberseite 18, eine Unterseite 19, eine erste Seitenfläche 27, eine zweite Seitenfläche 28 sowie zwei Stirnseiten 52 auf. Die Kanten 53 des Grundkörpers 51 können abgerundet sein. Die Vorsprünge 15 stehen an der Oberseite 18 ab. Die Vertiefungen 17 ragen an der Unterseite 19 in den Seitenwandstein 7a hinein. Die Vorsprünge 15 und Vertiefungen 17 sind jeweils von den Kanten 53 des Grundkörpers 51 beabstandet. Die Vorsprünge 15 sind entlang einer gedachten Geraden aufgereiht. Auch die Vertiefungen 17 sind entlang einer gedachten Geraden aufgereiht. Die Anzahl der Vorsprünge 15 entspricht der Anzahl an Vertiefungen 17. Die Vorsprünge 15 weisen jeweils vier geneigte Flächen 21 auf, wobei jede geneigte Fläche zu einer benachbarten geneigten Fläche 21 um 90° um eine vertikale Achse gedreht ist. Des Weiteren weisen die Vorsprünge 15 jeweils eine Deckfläche 22 auf, die die geneigten Flächen 21 des Vorsprungs 15 miteinander verbindet. Die Vorsprünge 15 besitzen somit die Form eines Pyramidenstumpfes 23. Der Pyramidenstumpf 23 ist in der gezeigten Darstellung quadratisch. Die Form der Vorsprünge 15 entspricht im Wesentlichen der Form der Vertiefungen 17 des Seitenwandsteins. Die geneigten Flächen 21 vereinfachen das Einführen der Vorsprünge 15 in die Vertiefungen 17. Die geneigten Flächen 21 der Vorsprünge 15 schließen mit der ersten Seite 14 einen spitzen Winkel α von ca. 60° ein. Die geneigten Flächen 21 der Vertiefungen 17 schließen mit der zweiten Seite 16 einen stumpfen Winkel β von ca. 120° ein. In einer Draufsicht des Seitenwandsteins 7a gesehen liegen jeweils ein Vorsprung 15 und eine Vertiefung 17 im Wesentlichen fluchtend übereinander. Somit liegen die Symmetrieachsen 24 jeweils eines Vorsprungs 15 und einer Vertiefung 17 in einer gemeinsamen vertikalen Achse 25 (siehe Fig. 5B). Auf diese Weise sind die Seitenwandsteine 7a besonders leicht stapelbar.

Bevorzugt entspricht der Abstand D/2 zwischen einem äußersten Vorsprung 15 eines Seitenwandsteines 7a mit mehreren Vorsprüngen 15 und der Kante 53 zwischen der Oberseite 18 und der zugehörigen Stirnseite 52 im Wesentlichen der Hälfte des Abstands D zwischen zwei benachbarten Vorsprüngen 17 des Seitenwandsteins 7a. Auf diese Wiese können Seitenwandsteine 7 versetzt zueinander gestapelt werden.

Fig. 5C zeigt einen Querschnitt des Seitenwandsteins 7a. Der Schnitt geht durch einen Vorsprung 15 und eine Vertiefung 17.

Die obigen Ausführungen sind nicht auf Seitenwandsteine 7a mit drei Vorsprüngen 15 und drei Vertiefungen 17 beschränkt, sondern analog auf Seitenwandsteine 7 beliebiger Anzahl an Vorsprüngen 15 und Vertiefungen 17 anwendbar.

Fig. 6A zeigt einen Seitenwandstein 7a mit zwei Ausnehmungen 26. Bis auf die Ausnehmungen 26 entspricht der Seitenwandstein 7a gemäß Fig. 6A dem Seitenwandstein 7a gemäß Fig. 5A, weshalb im Folgenden nur auf die Unterschiede zu der Ausführungsform gemäß Fig. 5A-C eingegangen wird. Die Ausnehmungen 26 führen von einer ersten Seitenfläche 27 zu einer zweiten Seitenfläche 28, weshalb die Ausnehmungen 26 auch als Durchgangsausnehmung oder Durchgangsöffnung bezeichnet werden können. Die Ausnehmungen 26 sind in der gezeigten Darstellung umfangseitig nicht vollständig geschlossen, weil sie an der Unterseite 16 offen sind. Es ist aber auch möglich, dass die Ausnehmungen 26 umfangseitig geschlossen sind, sodass die Ausnehmungen 26 Durchgangslöcher 29 (siehe Fig. 4) bilden. Die dargestellten Ausnehmungen 26 weisen einen Querschnitt in Form eines umgedrehten U mit zwei geraden Schenkeln und einen 180°-Boden auf. Selbstverständlich kann der Seitenwandstein 7a mehr als zwei oder auch nur eine einzige solcher Ausnehmungen 26 aufweisen. Eine oder mehrere solcher Ausnehmungen 26 können auch in anderen Seitenwandsteinen 7a vorgesehen sein, die eine andere Anzahl an Vorsprüngen 15 und Vertiefungen 17 aufweisen. In Fig. 4 ist beispielsweise ein Seitenwandstein 7a mit einem Loch 29 als Ausnehmung 26 gezeigt.

Durch die Ausnehmungen 26 können beispielsweise Rohre in oder durch die Brennkammer 3 geführt werden. Durch die Ausnehmungen 26 können auch Sensoren 30 und Kameras bzw. deren Verbindungsleitungen in den Brennraum 3 geführt werden.

Die obigen Ausführungen sind nicht auf Seitenwandsteine 7a mit drei Vorsprüngen 15 und drei Vertiefungen 17 beschränkt, sondern analog auf Seitenwandsteine 7a beliebiger Anzahl an Vorsprüngen 15 und Vertiefungen 17 anwendbar.

In Fig. 4 sind mehrere Seitenwandsteine 7 mit Ausnehmungen 26 gezeigt. Die Ausnehmungen können hinsichtlich ihres Verwendungszwecks unterschieden werden. Zur Unterscheidung werden die Ausnehmungen 26 mit 26a, 26b, 26c und 26d bezeichnet. In den Ausnehmungen 26a, die als Durchgangslöcher 29 ausgebildet sind, sind Sensoren 30 aufgenommen. Die Sensoren 30 können beispielsweise Temperatursensoren, Drucksensoren oder Feuchtigkeitssensoren sein. In die Ausnehmungen 26b (siehe Fig. 3A und Fig. 3B) sind zumindest teilweise Rohre aufgenommen, um Luft oder erhitzte Heißluft zum Anzünden des Biomasse-Festbrennstoffes in die Brennkammer 3 zu leiten. Über die Ausnehmungen 26c kann Sekundärluft in die Brennkammer 3 geleitet werden. Über die Ausnehmungen 26d kann Tertiärluft in die Brennkammer 3 geleitet werden. Auch in die Ausnehmungen 26c, 26d können bei einer Ausführungsform der Erfindung zumindest teilweise Rohre, insbesondere Rohre für die Luftzufuhr, aufgenommen sein.

## Patentansprüche

1. Biomasse-Heizkessel (1) für einen Biomasse-Festbrennstoff, insbesondere Pellets und/oder Hackgut, aufweisend:
ein Kesselgehäuse (2),
eine Brennkammer (3) innerhalb des Kesselgehäuses (2) und
eine Auskleidung (4) für die Brennkammer (3), welche gestapelte Seitenwandsteine (7), insbesondere Schamottsteine oder Feuerbetonsteine, aufweist,
**dadurch gekennzeichnet, dass**
die Seitenwandsteine (7) jeweils an einer ersten Seite (14), insbesondere an einer Oberseite (18) oder Unterseite (19), zumindest einen Vorsprung (15) und an einer der ersten Seite (14) gegenüberliegenden zweiten Seite (16), insbesondere an einer Unterseite (19) bzw. Oberseite (18), zumindest eine vorzugsweise dem Vorsprung (15) entsprechende Vertiefung (17) aufweisen, so dass übereinander gestapelte Seitenwandsteine (7) gegen eine Verschiebung in horizontaler Richtung (54) gesichert sind.

2. Biomasse-Heizkessel (1) nach Anspruch 1, **dadurch gekennzeichnet, dass** mehrere, insbesondere alle, übereinander gestapelten Seitenwandsteine (7) der Auskleidung (4) ausschließlich durch Formschluss und/oder Kraftschluss zwischen den Seitenwandsteinen (7) gegen eine Verschiebung in horizontaler Richtung (54) gesichert sind.

3. Biomasse-Heizkessel (1) nach Anspruch 1 oder 2, **dadurch gekennzeichnet, dass** jeweils an einem oder mehreren, insbesondere allen, Seitenwandsteinen (7) der Auskleidung (4) in Draufsicht gesehen der zumindest eine Vorsprung (15) und die zumindest eine Vertiefung (17) insbesondere fluchtend übereinander angeordnet sind.

4. Biomasse-Heizkessel (1) nach einem der Ansprüche 1 bis 3, **dadurch gekennzeichnet, dass** bei jeweils einem oder mehreren, insbesondere allen, Seitenwandsteinen (7) die Form des zumindest einen Vorsprungs (15) und die Form der zumindest einen Vertiefung (17) im Wesentlichen gleich sind.

5. Biomasse-Heizkessel (1) nach einem der Ansprüche 1 bis 4, **dadurch gekennzeichnet, dass** der zumindest eine Vorsprung (15) bei jeweils einem oder mehreren, insbesondere allen, Seitenwandsteinen (7) zumindest zwei gegenüber der ersten Seite geneigte, vorzugsweise gerade, Flächen (21) aufweist.

6. Biomasse-Heizkessel (1) nach einem der Ansprüche 1 bis 5, **dadurch gekennzeichnet, dass** bei jeweils einem oder mehreren, insbesondere allen, Seitenwandsteinen (7) der zumindest eine Vorsprung (15) die Form eines vorzugsweise viereckigen, insbesondere quadratischen, Pyramidenstumpfes (23) aufweist.

7. Biomasse-Heizkessel (1) nach einem der Ansprüche 1 bis 6, **dadurch gekennzeichnet, dass** zumindest ein Seitenwandstein (7), vorzugsweise mehrere Seitenwandsteine (7), insbesondere alle Seitenwandsteine (7), jeweils mehrere Vorsprünge (15) und mehrere Vertiefungen (17) besitzt/en.

8. Biomasse-Heizkessel (1) nach Anspruch 7, **dadurch gekennzeichnet, dass** die Vorsprünge (15) des zumindest einen Seitenwandsteins (7) auf einer gedachten ersten Geraden entlang der ersten Seite (14) und die Vertiefungen (17) des zumindest einen Seitenwandsteins an einer gedachten zweiten Geraden entlang der zweiten Seite (16) angeordnet sind.

9. Biomasse-Heizkessel (1) nach einem der Ansprüche 1 bis 8, **dadurch gekennzeichnet, dass** zumindest ein Seitenwandstein (7), vorzugsweise mehrere Seitenwandsteine (7), jeweils zumindest eine Ausnehmung (26), insbesondere eine von einer ersten Seitenfläche (27) zu einer zweiten Seitenfläche (28) des zumindest einen Seitenwandsteins (7) durchführende Ausnehmung (26), aufweist.

10. Biomasse-Heizkessel (1) nach Anspruch 9, **dadurch gekennzeichnet, dass** der Biomasse-Heizkessel (1) eine Luftzufuhreinrichtung aufweist, die dazu eingerichtet ist, Luft durch die zumindest eine Ausnehmung (26) in die Brennkammer (3) einzuführen.

11. Biomasse-Heizkessel (1) nach Anspruch 9 oder 10, **dadurch gekennzeichnet, dass** der Biomasse-Heizkessel (1) ein Zündgebläse aufweist, das dazu eingerichtet ist, Heißluft zum Anzünden des Biomasse-Festbrennstoffes durch die zumindest eine Ausnehmung (26) in die Brennkammer (3) einzuführen.

12. Biomasse-Heizkessel (1) nach einem der Ansprüche 9 bis 11, **dadurch gekennzeichnet, dass** der Biomasse-Heizkessel (1) eine Bildaufnahmeeinrichtung aufweist, die durch die Ausnehmung (26) in den Brennraum (3) geführt ist oder in die Ausnehmung (26) aufgenommen ist.

13. Biomasse-Heizkessel (1) nach einem der Ansprüche 9 bis 12, **dadurch gekennzeichnet, dass** der Biomasse-Heizkessel (1) eine Messeinrichtung aufweist, die einen Sensor, beispielsweise einen Temperatur-, Druck- oder Feuchtigkeitssensor, besitzt, der durch die Ausnehmung in den Brennraum geführt ist oder in die Ausnehmung (26) aufgenommen ist.

14. Verwendung eines Bausteins mit zumindest einem Vorsprung (15) an einer ersten Seite (14), insbesondere an einer Oberseite (18)/Unterseite (19), und zumindest einer vorzugsweise dem Vorsprung (15) entsprechenden Vertiefung (17) an einer der ersten Seite (14) gegenüberliegenden zweiten Seite (16), insbesondere an einer Unterseite (19)/Oberseite (18), als Seitenwandstein (7) für eine Auskleidung (4) einer Brennkammer (4) eines Biomasse-Heizkessels (1) zur Erzielung einer Sicherung übereinander gestapelter Seitenwandsteine (7) gegen eine Verschiebung in horizontaler Richtung (54).

15. Verfahren zur Herstellung eines Biomasse-Heizkessels (1) für einen Biomasse-Festbrennstoff mit einer Brennkammer (3) und einer Auskleidung (4) für die Brennkammer (3), **dadurch gekennzeichnet, dass** die Auskleidung (4) durch Stapeln von Seitenwandsteinen (7) gebildet wird, welche Seitenwandsteine (7) jeweils an einer ersten Seite (14), insbesondere an einer Oberseite (18)/Unterseite (19), zumindest einen Vorsprung (15) und an einer der ersten Seite (14) gegenüberliegenden zweiten Seite (16), insbesondere an einer Unterseite (19)/Oberseite (18), zumindest eine vorzugsweise dem Vorsprung (15) entsprechende Vertiefung (17) aufweisen, so dass übereinander gestapelte Seitenwandsteine (7) gegen eine Verschiebung in horizontaler Richtung (54) gesichert sind.
